# EUROPÄISCHE PATENTSCHRIFT

(11) **EP 0 432 295 B1**
(45) Veröffentlichungstag und Bekanntmachung des Hinweises auf die Patenterteilung: **15.09.1993**
(21) Anmeldenummer: 89122970.0
(22) Anmeldetag: 12.12.1989
(51) Int. Cl.: B41J 11/32, G03G 15/00, B41J 15/16

(54) **Transporteinrichtung für einen bahnförmigen Aufzeichnungsträger bei einem foto-elektrischen Druck- oder Kopiergerät**
Feed mechanism for record carrier in continuous form in a photoelectric printer or a copying machine
Dispositif d'alimentation de support d'impression sous forme continue pour imprimante photoélectrique ou photocopieuse

(43) Veröffentlichungstag der Anmeldung: 19.06.1991
(73) Patentinhaber: Siemens Nixdorf Informationssysteme Aktiengesellschaft, 33102 Paderborn (DE)
(72) Erfinder: John, Heinz-Hermann, D-8012 Ottobrunn (DE)
(74) Vertreter: Fuchs, Franz-Josef, Dr.-Ing.

(56) Entgegenhaltungen:
- DE-A- 3 127 777
- US-A- 4 213 551
- US-A- 4 392 738
- PATENT ABSTRACTS OF JAPAN, Band 6, Nr. 179 (P-142)[1057], 14. September 1982; JP-A-57 93 375 (OZAWA) 10-06-1982
- PATENT ABSTRACTS OF JAPAN, Band 9, Nr. 107 (M-378)[1830], 11. Mai 1985; JP-A-59 230 940 (ISHIDATE) 25-12-1984

## Beschreibung

Die Erfindung bezieht sich auf eine Transporteinrichtung für einen bahnförmigen Aufzeichnungsträger bei einem fotoelektrischen Drucker gemäß dem Oberbegriff des Patentanspruches 1.

Bei elektrofotografischen Druckern wird bekanntlich die Druckinformation lichtoptisch auf eine fotoleitende Fläche, vorzugsweise eine Trommel, welche ganzflächig elektrostatisch aufgeladen wird, projiziert. Das so entstandene latente Ladungsbild der zu druckenden Information wird in einer Entwicklerstation mit Farbpulver, dem sogenannten Toner entwickelt. In einem anschließenden Umdruckbereich wird das so entstandene Pulverbild auf der Fotoleitertrommel unter der Einwirkung eines elektrostatischen Feldes auf den bahnförmigen Aufzeichnungsträger übertragen.

Um das Tonerbild einwandfrei von der Fotoleitertrommel auf den bandförmigen Aufzeichnungsträger übertragen zu können, muß dieser der Fotoleitertrommel im Umdruckbereich angenähert bzw. in Kontakt mit ihr gebracht werden und außerdem eine Transportgeschwindigkeit aufweisen, die exakt der Umfangsgeschwindigkeit der Fotoleitertrommel entspricht. Bahnförmige Aufzeichnungsträger für elektrofotografische Drucker weisen zu diesem Zweck Randlochungen auf, in die Vorschubstifte von Vorschubraupen eingreifen, die den Aufzeichnungsträger an die Umdruckstation heran- bzw. danach wieder ab führen. Im Umdruckbereich steht der bahnförmige Aufzeichnungsträger allerdings nicht in Eingriff mit den Transportraupen und wird über entsprechende Führungselemente an die Fotoleitertrommel herangeführt.

Aus DE-A1-26 36 326 ist es dazu bekannt, jeweils um einen Drehpunkt schwenkbare Sättel vorzusehen, über die der Aufzeichnungsträger läuft und die symmetrisch zu der Stelle der Oberfläche der Fotoleitertrommel angeordnet sind, an der der Umdruck erfolgt. Jeder dieser Sättel hat zu beiden Seiten seines Drehpunktes einen ersten bzw. zweiten Spannbereich, wobei diese Spannbereiche so gestaltet sind, daß der Aufzeichnungsträger in jeder Stellung der Sättel gespannt ist.

Aus EP-A1-0 217 133 ist weiterhin eine Andruckvorrichtung für bahnförmige Aufzeichnungsträger bei einem elektrofotografischen Drucker bekannt, bei der - in Transportrichtung des bahnförmigen Aufzeichnungsträgers gesehen - vor dem eigentlichen Umdruckbereich eine Papierdicken-Ausgleichseinrichtung vorgesehen ist. Mit einer derartigen Einrichtung wird es ermöglicht, bahnförmige Aufzeichnungsträger unterschiedlicher Flächengewichte von ca. 60 g bis etwa 160 g pro m² einwandfrei zu verarbeiten. Die bekannte Ausgleichseinrichtung weist eine um eine ortsfeste Achse verschwenkbare Ausgleichsschwinge auf, die mit ihrem freien Ende an einer als Exzenter ausgebildeten Verstelleinrichtung unter Wirkung einer Feder anliegt. Der Verschwenkungsgrad der Ausgleichsschwinge läßt sich durch Verdrehen eines rastbar ausgebildeten Exzenters mit Hilfe eines von außen zugänglichen Drehknopfes manuell einstellen, so daß jeweils eine der Eigenschaft des gerade zu bedruckenden bahnförmigen Aufzeichnungsträgers angepaßte Position des Drehknopfes wählbar ist, mit der die gewünschte Spannung des bahnförmigen Aufzeichnungsträgers im Umdruckbereich sichergestellt ist. Die bekannte Ausgleichseinrichtung hat den Nachteil, daß sie einer manuellen Einstellung bedarf. Es können daher Bedienungsfehler auftreten, aufgrund deren der bahnförmige Aufzeichnungsträger entweder nicht ausreichend gespannt ist, was zu einem unsauberen Druckbild führen kann oder überspannt ist, was insbesondere bei sehr dünnen Aufzeichnungsträgern unter Umständen sogar zu Abrissen führen kann.

Der vorliegenden Erfindung liegt daher die Aufgabe zugrunde, eine Transporteinrichtung der eingangs genannten Art (siehe hierzu auch US-A-4 392 738) derart weiterzubilden, daß trotz eines einfachen konstruktiven Aufbaus und damit auch einer kostengünstigen Herstellung einer solchen Spannvorrichtung hohe Betriebssicherheit gegeben ist, d. h. negative Auswirkungen von Fehlbedienungen möglichst ausgeschaltet werden.

Bei einer Transporteinrichtung der eingangs genannten Art wird diese Aufgabe erfindungsgemäß mit den im Kennzeichen des Patentanspruches 1 beschriebenen Merkmalen gelöst. Diese Lösung hat zunächst den Vorteil, daß die gesamte Spanneinrichtung in Druckpausen, beispielsweise zum Einlegen des bahnförmigen Aufzeichnungsträgers in die Transportbahn im Bereich der Umdruckstation außer Funktion gesetzt ist. Mit anderen Worten kann der bahnförmige Aufzeichnungsträger, nachdem er mit einer der Transportvorschubraupen in Eingriff gebracht ist, ohne Spannung in den Umdruckbereich eingelegt und anschließend mit der auf der anderen Seite des Umdruckbereiches angeordneten Transportvorschubraupe in Eingriff gebracht werden. Dadurch erfolgt das Einlegen bzw. Einfädeln des bahnförmigen Aufzeichnungsträgers ohne Vorspannung und es läßt sich ein Aufweiten, gegebenenfalls sogar Aufreißen der Randlochungen durch die Vorschubstifte vermeiden. Die Spannvorrichtung übernimmt ihre eigentliche Betriebsfunktion erst dann, wenn der Aufzeichnungsträger vollständig eingelegt ist, indem die Raststellung zurückgestellt wird.

Für den laufenden Betrieb hat die erfindungsgemäße Lösung den weiteren großen Vorteil, daß sich die unter Federvorspannung stehende Ausgleichsschwinge selbst justiert und den Aufzeichnungsträger unabhängig von seinen Eigenschaften, insbesondere seinem Flächengewicht immer ausreichend vorspannt. Dies beruht darauf, daß die Ausgleichsschwinge derart unter Federvorspannung steht, daß sie einen an die Eigenschaften des Aufzeichnungsträgers, insbesondere sein Flächengewicht angepaßten Flächendruck ausübt, der durch die entsprechende Federvorspannung vorgegeben ist. Damit wird eine manuelle Einstellung dieser Spannvorrichtung durch eine Bedienperson eliminiert und somit eine mögliche Fehlerquelle für den laufenden Betrieb ausgeschaltet.

Andere Vorteile der Erfindung ergeben sich aus in Unteransprüchen beschriebenen Weiterbildungen der Erfindung sowie aus der nachfolgenden Beschreibung eines Ausführungsbeispieles anhand der Zeichnung. Dabei zeigt:
Figur 1 eine Prinzipdarstellung der Transportbahn für einen bahnförmigen Aufzeichnungsträger im Umdruckbereich eines elektrofotografischen Druckers, in der eine Spannvorrichtung für den bahnförmigen Aufzeichnungsträger vorgesehen ist und
Figur 2 in einer Detaildarstellung einen Schnitt längs einer Schnittlinie II/II von Figur 1 zur Erläuterung eine Betriebslage dieser Spannvorrichtung bzw. einer Rastposition, in der die Spannvorrichtung außer Funktion gesetzt ist.

In Figur 1 ist eine Fotoleitertrommel 1 schematisch angedeutet, die im Uhrzeigersinn, wie durch einen Pfeil 2 angegeben, kontinuierlich umläuft. Der Fotoleitertrommel 1 gegenüberliegend ist schematisch ein Umdruckcorotron 3 angegeben, um damit einen Umdruckbereich zu kennzeichnen, in dem das auf der Fotoleitertrommel 1 erzeugte Tonerbild auf einen Aufzeichnungsträger 4 übertragen wird. Der Aufzeichnungsträger ist im vorliegenden Fall bahnförmig ausgebildet und wird, wie durch Pfeile 5 angedeutet, im Gegenuhrzeigersinn transportiert.

Dieser Transport des bahnförmigen Aufzeichnungsträgers 4 erfolgt auf völlig konventionelle Weise mit Hilfe von Vorschubraupen 6, die deshalb in Figur 1 auch nur schematisch angedeutet sind. Die Vorschubraupen 6 weisen Transportstifte in einer regelmäßigen Anordnung auf, die in Randlochungen des bahnförmigen Aufzeichnungsträgers 4 formschlüssig eingreifen und diesen der Umdruckstation zu- bzw. von der Umdruckstation abführen. Im Umdruckbereich selbst wird der bahnförmige Aufzeichnungsträger 4 außer Eingriff mit den Vorschubraupen 6 an die Fotoleitertrommel 1 herangeführt und hinter dem Umdruckcorotron 3 wieder abgeführt. Im Umdruckbereich sind deshalb für den bahnförmigen Aufzeichnungsträger 4 besondere Führungselemente vorgesehen, die seine Transportbahn bestimmen. Symmetrisch zu beiden Seiten des Umdruckcorotrons 3 ist jeweils auf einer gehäusefesten Achse 8 ein Sattel 9 drehbar angeordnet. Beide Sättel weisen eine gekrümmte Aufnahmefläche für den bahnförmigen Aufzeichnungsträger 4 auf, die in bezug auf den Drehpunkt des jeweiligen Sattels 9 derart ausgebildet ist, daß sie den bahnförmigen Aufzeichnungsträger 4 bei einer gleichmäßigen Umlenkung an die Umfangsfläche der Fotoleitertrommel 1 im Umdruckbereich heranführt und danach wieder abführt, wobei außerdem sichergestellt ist, daß die Sättel 9 den Aufzeichnungsträger 4 in jeder Drehposition gespannt halten.

Zwischen den Sätteln 9 und den Punkten, an denen der bahnförmige Aufzeichnungsträger 4 wieder mit den Vorschubraupen 6 in Eingriff kommt, sind weitere Umlenkelemente vorgesehen. Eines dieser Umlenkelemente, das - in Transportrichtung 5 des bahnförmigen Aufzeichnungsträgers 4 gesehen - vor dem Umdruckbereich angeordnet ist, ist in diesem Ausführungsbeispiel als ein ortsfest angeordneter Umlenksattel 10 ausgebildet. Das entsprechende, hinter dem Umdruckbereich liegende Umlenkelement dagegen ist hier als eine auf einer Achse 11 drehbar gelagerte Ausgleichsschwinge 12 ausgebildet. Diese Ausgleichsschwinge 12 weist ein Auge 121 mit einer Bohrung auf, die die Achse 11 aufnimmt. Die im wesentlichen konvex gestaltete Umfangsfläche dieses Auges 121 ist derart ausgebildet, daß sie in Verbindung mit der ortsfesten Lage der Achse 11 in jeder Stellung der Ausgleichsschwinge 12 einen Umlenkpunkt für den bahnförmigen Aufzeichnungsträger 4 bildet. Einseitig ist an dem Auge 121 ein hakenförmiges Vorderteil 122 der Ausgleichsschwinge angegossen. Dieses Vorderteil 122 weist eine sattelförmige Aufnahmefläche für den bahnförmigen Aufzeichnungsträger 4 sowie am vorderen Ende eine nach innen gekrümmte Nase 123 auf. Auf der dem Vorderteil 122 gegenüberliegenden Seite ist schließlich an dem Auge 121 eine Aufnahmeplatte 124 befestigt.

Diese Ausgleichsschwinge 12 steht unter Federvorspannung. Dazu ist eine einseitig gehäusefest angeordnete Blattfeder 13 vorgesehen, deren freies Federende an der Nase 123 der Ausgleichsschwinge 12 angreift. Unter der Wirkung dieser Blattfeder 13 wird die Ausgleichsschwinge mit einer Bewegung entgegen dem Uhrzeigersinn nach außen gedrückt und spannt damit den bahnförmigen Aufzeichnungsträger im gesamten Bereich, in dem er außer Eingriff mit den Transportstiften 7 der Vorschubraupen 6 steht. Die Federvorspannung der Blattfeder 13 ist dabei derart gestaltet, daß sie im Bereich an sich minimaler Verdrehungen der Ausgleichsschwinge 12 auch in der Lage ist, die unterschiedlichen Eigenschaften bahnförmiger Aufzeichnungsträger mit unterschiedlichem Flächengewicht in etwa einem Bereich von 60 bis 160 g pro m² auszugleichen.

Die beschriebene Transporteinrichtung und insbesondere die durch die Ausgleichsschwinge 12 gebildete Spanneinrichtung erfüllt im Betriebszustand des elektrofotografischen Druckers voll ihre Funktion. Jedoch muß es auch möglich sein, in den elektrofotografischen Drucker erst einen bahnförmigen Aufzeichnungsträger 4 einzulegen. In solchen Druckpausen wird der beschriebene Teil der Transporteinrichtung von der Fotoleitertrommel 1 abgeschwenkt, dies ist hier aber nicht dargestellt, da diese Funktion und die sie bestimmende Mittel im vorliegenden Fall ohne Bedeutung sind. Ohnedies wird auch deutlich, daß sich die Ausgleichsschwinge 12, sobald auf sie der Gegendruck des bahnförmigen Aufzeichnungsträgers nicht mehr einwirkt, ohne Gegenmaßnahmen aufgrund der Vorspannung durch die Blattfeder 13 weiter in die Transportbahn hineinbewegen wurde. D. h., daß in diesem Fall beim Einlegen des bahnförmigen Aufzeichnungsträgers 4, beispielsweise entgegen seiner Transportrichtung 5, eine zusätzliche Spannung ergeben würde, die gegebenenfalls die Randlochungen im bahnförmigen Aufzeichnungsträger 4 aufweiten und unter Umständen sogar aufreißen könnte.

Um eine einfache Bedienung zu ermöglichen und diese Fehlermöglichkeit auszuschalten, ist eine Rasteinrichtung für die Ausgleichsschwinge 12 vorgesehen. Zu dieser Rasteinrichtung gehört ein Stößel 14, der in einer gehäusefest angeordneten Führung 15 axial beweglich angeordnet ist. Eines der Enden dieses Stößels 14 stützt sich an der Aufnahmeplatte 124 ab. Das andere Ende des Stößels 14 dagegen steht mit einer schematisch angeordneten unteren Abdeckplatte 16 für die Vorschubraupen 6 in Wirkverbindung. Dieser unteren Abdeckplatte 16 entspricht eine obere Abdeckplatte 17 für die Vorschubraupen 6 in dem Bereich, der in Transportrichtung 5 des bahnförmigen Aufzeichnungsträgers 4 hinter dem Umdruckbereich liegt. Beide Abdeckplatten 16 und 17 sind in Figur 1 lediglich schematisch angedeutet, da diese - wie die übrigen Transportmittel - für den bahnförmigen Aufzeichnungsträger 4 im wesentlichen konventionell ausgestaltet sind. Es sei hier nur darauf hingewiesen, daß diese Abdeckplatten in Richtung der Transportbahn des bahnförmigen Aufzeichnungsträgers einseitig axial gelagert und damit von der Transportbahn abklappbar sind, um den bahnförmigen Aufzeichnungsträger 4 einlegen und in Eingriff mit den Transportstiften 7 der Vorschubraupen 6 bringen zu können.

Die Funktion der Wirkverbindung des Stößels 14 mit der unteren Abdeckplatte 16 ist aus der Darstellung von Figur 2 eindeutig erkennbar, dort ist in vergrößertem Maßstab ein Detailschnitt längs der Schnittlinie II/II von Figur 1 dargestellt. In diesem Schnittbild ist eine Achse 18 erkennbar, die die Schwenkachse für die untere Abdeckklappe 16 bildet. Auf der dieser Achse 18 gegenüberliegenden Seite der unteren Abdeckplatte 16 ist ein Handgriff 19 angedeutet, mit dem die Abdeckplatte 16 in Richtung eines Pfeiles 20 von der schematisch angedeuteten Vorschubraupe 6 nach unten abklappbar ist. Die abgeklappte Position der unteren Abdeckplatte 16 ist in strichpunktierten Linien angedeutet. Beim Ausschwenken der unteren Abdeckplatte 16 wird das mit dieser Abdeckplatte in Wirkverbindung stehende Ende des Stößels 14 aufgrund einer um die Schwenkachse 18 der Abdeckplatte 16 herum gebildete Exzenterfläche 161 nach oben bewegt. Damit wird der Stößel 14 in der ausgeschwenkten Lage der unteren Abdeckplatte 16 in einer oberen Rastposition gehalten, die für das entsprechende Ende dieses Stößels 14 in Figur 2 ebenfalls in strichpunktierten Linien angedeutet ist.

Nunmehr zurückkehrend zu Figur 1, bedeutet dies, daß der Stößel 14 mit seinem anderen Ende über die Aufnahmeplatte 124 auch die Ausgleichsschwinge 12 bei dieser Schwenkbewegung im Uhrzeigersinn verdreht, d. h. von der definierten Transportbahn des Aufzeichnungsträgers weg bewegt. Die Ausgleichsschwinge 12 nimmt damit in der ausgeschwenkten Position der unteren Abdeckplatte 16 eine Position ein, die in Figur 1 ebenfalls mit strichpunktierten Linien angedeutet ist.

Damit ist ohne weiteres vorstellbar, daß man zum Einlegen eines neuen bahnförmigen Aufzeichnungsträgers 4 zunächst die untere Abdeckplatte 16 von den Vorschubraupen 6 abschwenkt, so daß die Transportbahn für den bahnförmigen Aufzeichnungsträger vor dem Umdruckbereich frei liegt und der Stößel 14 seine obere Endstellung, d. h. Rastposition einnimmt. Nach Abschwenken auch der oberen Abdeckplatte 17 kann man zunächst den bahnförmigen Aufzeichnungsträger mit den Vorschubraupen 6 in diesem oberen, hinter dem Umdruckbereich liegenden Bereich der Tansportbahn mit den Transportstiften 7 in Eingriff bringen, so daß die obere Abdeckplatte 17 wieder eingeschwenkt werden kann. Der bahnförmige Aufzeichnungsträger 4 wird dann unter leichter Spannung an die Umlenkelemente im Umdruckbereich angelegt und mit den entsprechenden Transportstiften 7 der Vorschubraupen 6 in dem vor dem Umdruckbereich liegenden Teil der Transportbahn in Eingriff gebracht.

Solange die untere Abdeckplatte 16 abgeschwenkt ist, wird die Ausgleichsschwinge 12 in der durch die Rastposition des Stößels 14 definierten, nach innen gedrehten Lage gehalten, so daß das Ineingriffbringen des bahnförmigen Aufzeichnungsträgers 4 mit den Transportstiften 7 im Bereich der unteren Abdeckplatte ohne schädliche Vorspannung erfolgen kann. Danach wird auch die untere Abdeckplatte 16 in Richtung der Transportbahn eingeschwenkt und sichert so den formschlüssigen Eingriff des bahnförmigen Aufzeichnungsträgers 4 mit den Vorschubraupen 6. Mit der Schwenkbewegung der unteren Abdeckplatte nach innen wird der Stößel 14 freigegeben und bewegt sich, ausgelöst durch die Federkraft der Blattfeder 13 nach unten, wobei die Ausgleichsschwinge 12 ihre Betriebsposition einnimmt und den bahnförmigen Aufzeichnungsträger 4 verspannt.

## Patentansprüche

1. Transporteinrichtung für einen bahnförmigen Aufzeichnungsträger bei einem elektrofotografischen Druck- oder Kopiergerät, in dem von einer umlaufenden Fotoleitertrommel (1) auf den mittels Transportmitteln mit angepaßter Transportgeschwindigkeit bewegten Aufzeichnungsträger in einem Umdruckbereich (3) ein Tonerbild übertragen wird, wobei dieser Aufzeichnungsträger in diesem Umdruckbereich über schwenkbare Sättel (9) an die Fotoleitertrommel herangeführt und durch eine Spanneinrichtung (12, 13) vorgespannt ist, die als eine der Rückseite des Aufzeichnungsträgers zugekehrte, drehbeweglich gelagerte und in Richtung des Aufzeichnungsträgers vorgespannte Schwinge (12) ausgebildet ist, **dadurch gekennzeichnet,** daß zum vorspannungslosen Einführen des Aufzeichnungsträgers (4) in den Umdruckbereich eine Rastvorrichtung (14, 15, 16, 161) vorgesehen ist, die auf die drehbewegliche Schwinge (12) derart einwirkt, daß diese im Betriebszustand freigegeben, zum Einführen des Aufzeichnungsträgers (4) in einer Druckpause jedoch von der Transportbahn des Aufzeichnungsträgers abgeschwenkt ist und in dieser Schwenklage in einer Raststellung gehalten wird.

2. Transporteinrichtung nach Anspruch 1, bei der der bahnförmige Aufzeichnungsträger (4) Randlochungen aufweist und die Transportmittel als Vorschubraupen (6) mit in die Randlochungen eingreifenden Transportstiften (7) ausgebildet sind und Abdeckklappen für die Vorschubraupen vorgesehen sind, wobei aber der Aufzeichnungsträger im Umdruckbereich außer Eingriff mit den Transportraupen transportiert wird, **dadurch gekennzeichnet,** daß die Rasteinrichtung (14, 15, 16, 161) mit einer der Abdeckplatten (16) derart gekoppelt ist, daß sie mit dem Öffnen dieser Abdeckplatte ihre Raststellung einnimmt.

3. Transporteinrichtung nach Anspruch 2, **dadurch gekennzeichnet,** daß die mit der Rasteinrichtung (14, 15, 16, 161) gekoppelte Abdeckplatte (16) einen bezüglich ihrer Schwenkachse (18) als Exzenterfläche ausgebildeten Führungsnocken (161) und die Rasteinrichtung einen längsbeweglich gelagerten Stößel (14) aufweist, dessen eines Ende sich auf dem Führungsnocken abstützt und dessen anderes Ende an der Schwinge (12) angreift, wobei der Führungsnocken (161) derart ausgebildet sowie der Angriffspunkt des Stößels (14) an der Schwinge (12) derart gewählt sind, daß der Stößel (14) die Schwinge (12) beim Öffnen der zugeordneten Abdeckplatte (16) entgegen ihrer Vorspannung von der Transportbahn des Aufzeichnungsträgers (4) abschwenkt.

4. Transporteinrichtung nach einem der Ansprüche 1 bis 3, **dadurch gekennzeichnet,** daß die Schwinge (12) ein Vorderteil (122) mit einer hakenförmigen Nase (123), einer gewölbten, auf den Aufzeichnungsträger einwirkenden Anlagefläche sowie ein um ihre Drehachse (11) ausgebildetes Auge (121) aufweist, an dessen Umfangsfläche, einen Umlenkpunkt bildend, die Rückseite des Aufzeichnungsträgers (4) anlegt.

5. Transporteinrichtung nach Anspruch 4, **dadurch gekennzeichnet,** daß an dem Auge (121) der Schwinge (12), von dem Vorderteil (122) abgewandt und dem zugeordneten Ende des Stößels (14) zugekehrt, ein Anschlagelement (124) vorgesehen ist und daß der hakenförmigen Nase (123) der Schwinge (12) eine einseitig gehäusefest eingespannte Blattfeder (13) als Vorspannelement zugeordnet ist.

6. Transporteinrichtung nach Anspruch 5, **dadurch gekennzeichnet,** daß die drehbewegliche Schwinge (12), in Transportrichtung des bahnförmigen Aufzeichnungsträgers (4) gesehen, hinter dem Umdruckbereich angeordnet ist und über den Stößel (14) der Rasteinrichtung mit der Abdeckplatte (16) gekoppelt ist, die dem Transportbereich des bahnförmigen Aufzeichnungsträgers (4) vor dem Umdruckbereich zugeordnet ist, so daß die beim Einlegen eines bahnförmigen Aufzeichnungsträgers zunächst abgeschwenkte Abdeckplatte (16) für den vor dem Umdruckbereich liegenden Teil der Transportbahn beim Einlegen des bahnförmigen Aufzeichnungsträgers (4) die Rastposition der Rasteinrichtung (14, 15, 16, 161) und damit die eingeschwenkte Position der Schwinge (12) sichert.

## Claims

1. Feed mechanism for a continuous recording medium in an electrophotographic printing or copying device, in which a toner image is transferred in a print transfer region (3) from a revolving photoconductor drum (1) onto the recording medium moved with matched feeding speed by feed means, said recording medium being guided in said print transfer region up to the photoconductor drum by means of pivotable saddles (9) and being pretensioned by a tensioning means (12, 13) designed as a rocker (12) that faces the rear of the recording medium, is mounted so as to be rotatable and is pretensioned in the direction of the recording medium, characterised in that, for the insertion of the recording medium (4) into the print transfer region without pretension, a latching mechanism (14, 15, 16, 161) is provided which acts on the rotatable rocker (12) in such a way that the latter is released in the operating state, but is swung away from the feed path of the recording medium in a printing pause for the insertion of the recording medium (4) and is held in this swung-out position in a latched position.

2. Feed mechanism according to Claim 1, in which the continuous recording medium (4) has edge holes and the feed means are designed as feed tractors (6) with feed pins (7) that engage in the edge holes and cover flaps are provided for the feed tractors, but in which the recording medium is fed in the print transfer region without engaging with the feed tractors, characterised in that the latching mechanism (14, 15, 16, 161) is coupled to one of the cover plates (16) in such a way that it assumes its latched position when said cover plate is opened.

3. Feed mechanism according to Claim 2, characterised in that the cover plate (16) coupled to the latching mechanism (14, 15, 16, 161) has a guide cam (161) which is designed as an eccentric surface with respect to its swivel axis (18) and the latching mechanism has a push rod (14) mounted so as to be longitudinally displaceable, the one end of which is supported on the guide cam and the other end of which acts on the rocker (12), the guide cam (161) being designed in such a way, and the point of contact of the push rod (14) on the rocker (12) being selected in such a way, that the push rod (14) swings away from the feed path of the recording medium (4) counter to its pretensioning when the associated cover plate (16) is opened.

4. Feed mechanism according to one of Claims 1 to 3, characterised in that the rocker (12) has a front part (122) with a hook-shaped nose (123), an arcuate contact surface acting on the recording medium, and also an eyelet (121) formed around its axis of rotation (11), on the periphery of which the rear of the recording medium (4) rests, forming a point of deflection.

5. Feed mechanism according to Claim 4, characterised in that a striking element (124) is provided on the eyelet (121) of the rocker (12), facing away from the front part (122) and facing the associated end of the push rod (14), and in that a leaf spring (13) clamped firmly on one side to the housing is assigned to the hook-shaped nose (123) of the rocker (12) as pretensioning element.

6. Feed mechanism according to Claim 5, characterised in that, viewed in the feed direction of the continuous recording medium (4), the rotatable rocker (12) is arranged following the print transfer region and is coupled via the push rod (14) of the latching mechanism to the cover plate (16) associated with the feed region of the continuous recording medium (4) before the print transfer region, so that the cover plate (16) that swings away first when a continuous recording medium is inserted secures the latching position of the latching mechanism (14, 15, 16, 161), and hence the swung-in position of the rocker (12), for the part of the feed path lying before the print transfer region when the continuous recording medium (4) is inserted.

## Revendications

1. Dispositif de transport pour un support d'enregistrement en forme de bande dans un appareil d'impression ou de copiage électrophotographique, dans lequel une image de toner est transférée d'un tambour photoconducteur rotatif (1) au support d'enregistrement, qui est déplacé à une vitesse adaptée par des moyens de transport, dans une zone de transfert (3), ce support d'enregistrement étant approché du tambour photoconducteur, dans cette zone de transfert, par l'intermédiaire de selles pivotantes (9) et étant précontraint par un dispositif de serrage (12,13), qui est réalisé sous la forme d'un bras oscillant (12) monté de manière à pouvoir tourner, voisin de la face arrière d'un support d'enregistrement et précontraint en direction du support d'enregistrement, caractérisé par le fait que pour l'introduction sans précontrainte du support d'enregistrement (4) dans la zone de transfert il est prévu un dispositif d'encliquetage (14, 15, 16, 161), qui agit sur le bras oscillant mobile en rotation (12) de telle sorte que ce bras est libéré dans l'état de fonctionnement, mais est écarté de la voie de transport du support d'enregistrement (4) par pivotement pour amener le support d'enregistrement dans une pose d'impression, et est maintenue à l'état encliqueté dans cette position pivotée.

2. Dispositif de transport suivant la revendication 1, dans lequel le support d'enregistrement en forme de bande (4) comporte des perforations marginales et les moyens de transport sont réalisés sous la forme de courroies d'avance (6) comportant des ergots de transport (7) s'engageant dans les perforations marginales et il est prévu des volets de recouvrement pour les courroies d'avance, le support d'enregistrement étant cependant dégagé des courroies de transport dans la zone de transfert, caractérisé par le fait que le dispositif d'encliquetage (14,15,16,161) est accouplé à l'une des plaques de recouvrement (16) de telle sorte que lors de l'ouverture de cette plaque de fermeture, il vient dans sa position encliquetée.

3. Dispositif de transport suivant la revendication 2, caractérisé par le fait que la plaque de recouvrement (16) accouplée au dispositif d'encliquetage (14, 15, 16, 161) possède une came de guidage (161), qui est réalisée sous la forme d'une surface excentrée par rapport à son axe de pivotement (18), et que le dispositif d'encliquetage possède un poussoir (14) monté de manière à être déplaçable longitudinalement et dont une extrémité prend appui sur la came de guidage et dont l'autre extrémité attaque le bras oscillant (12), la came de guidage (160) étant agencée et le point d'attaque du poussoir (14) sur le bras oscillant (12) étant choisi de manière que le poussoir (14) écarte par pivotement le bras oscillant (12), lors de l'ouverture de la plaque de recouvrement associée (16), à l'encontre de sa précontrainte, à partir de la voie de transport du support d'enregistrement (4).

4. Dispositif de transport suivant l'une des revendications 1 à 3, caractérisé par le fait que le bras oscillant (12) comporte une partie avant (122) possédant un bec en forme de crochet (123), une surface cintrée d'application, qui agit sur le support d'enregistrement, ainsi qu'un oeillet (122) et autour de l'axe de rotation (11) de cette surface, la face arrière du support d'enregistrement (4) s'appliquant sur la surface circonférentielle de l'oeillet, qui forme un point de basculement.

5. Dispositif de transport suivant la revendication 4, caractérisé par le fait qu'un élément de butée (124) est prévu sur l'oeillet (122) du bras oscillant (12), dans une position tournée à l'opposé de la partie avant (122) et vers l'extrémité associée du poussoir (14), et qu'au bec en forme de crochet (123) du bras oscillant (12) est associé, en tant qu'élément de précontrainte, un ressort à lame (13) encastrée unilatéralement de façon fixe dans le boîtier.

6. Dispositif de transport suivant la revendication 5, caractérisé par le fait que le bras oscillant mobile en rotation (12) est disposé en arrière de la zone de transfert, lorsqu'on regarde dans la direction de transport du support d'enregistrement en forme de bande (4), et est accouplé par l'intermédiaire du poussoir (14) du dispositif d'encliquetage à la plaque de recouvrement (16), qui est associée à la zone de transport du support d'enregistrement en forme de bande (4), en avant de la zone de transfert, de sorte que la plaque de recouvrement (16), qui est tout d'abord écartée par pivotement lors de l'insertion d'un support d'enregistrement en forme de bande, maintient le dispositif d'encliquetage (14,15,16,161) dans sa position encliquetée et par conséquent le bras oscillant (12) dans sa position insérée par pivotement, pour la partie de la bande de transport, située en avant de la zone de transfert, lors de l'insertion du support d'enregistrement en forme de bande (4).
